# EUROPÄISCHE PATENTSCHRIFT

(11) **EP 3 211 300 B1**
(45) Veröffentlichungstag und Bekanntmachung des Hinweises auf die Patenterteilung: **24.04.2019**
(21) Anmeldenummer: 17156867.8
(22) Anmeldetag: 20.02.2017
(51) Int. Cl.: F21V 14/02, F21V 14/06, F21V 5/00, F21Y 115/10, F21Y 105/18

(54) **BELEUCHTUNGSANORDNUNG MIT ZUMINDEST ZWEI OPTISCHEN ELEMENTEN**
LIGHTING ARRANGEMENT WITH AT LEAST TWO OPTICAL ELEMENTS
ENSEMBLE D'ÉCLAIRAGE COMPRENANT AU MOINS DEUX ELEMENTS OPTIQUES

(30) Priorität: 24.02.2016 DE 202016100958 U
(43) Veröffentlichungstag der Anmeldung: 30.08.2017
(73) Patentinhaber: Zumtobel Lighting GmbH, 6850 Dornbirn (AT)
(72) Erfinder: Bader, Martin, 6850 Dornbirn (AT)
(74) Vertreter: Kiwit, Benedikt

(56) Entgegenhaltungen:
- EP-A1- 2 876 364
- EP-A1- 2 886 944
- FR-A1- 3 016 426

## Beschreibung

### 1. Gebiet der Erfindung

Die vorliegende Erfindung betrifft eine Beleuchtungsanordnung, insbesondere eine Sicherheitsbeleuchtung, mit zumindest zwei unterschiedlichen optischen Elementen.

### 2. Hintergrund

Aus dem Stand der Technik sind verschiedene Ausführungsformen von Beleuchtungsanordnungen, die als Sicherheitsbeleuchtung eingesetzt werden können, bekannt. Sicherheitsbeleuchtungen werden im Wesentlichen nach ihren Funktionen unterschieden, dabei wird insbesondere unterschieden zwischen Sicherheitsbeleuchtungen für Fluchtwege, Sicherheitsbeleuchtungen für Arbeitsbereiche mit besonderer Gefährdung und Antipanikbeleuchtungen.

Eine Sicherheitsbeleuchtung für Fluchtwege soll dabei Fluchtwege beleuchtungstechnisch hervorheben und ausreichende Sehbedingungen auf diesen bereitstellen und darüber hinaus dafür sorgen, dass entsprechende Lösch- und Sicherheitseinrichtungen leicht aufzufinden sind.

Eine Sicherheitsbeleuchtung für Arbeitsbereiche mit besonderer Gefährdung soll demgegenüber ein sicheres Verlassen des Arbeitsplatzes ermöglichen und zu entsprechenden Fluchtwegen führen. Darüber hinaus soll dadurch gewährleistet werden, dass an Arbeitsplätzen mit besonderer Gefährdung (z.B. in Versuchslaboratorien, Baustellen, etc.) die Arbeit sicher beendet werden kann.

Antipanikbeleuchtungen sollen ein subjektives Gefühl der Sicherheit vermitteln und somit die Gefahr einer Panik verringern, eine Orientierung, insbesondere in großen Hallen und Räumen ermöglichen, um dadurch Fluchtwege sicher zu erreichen.

Aufgrund dieser unterschiedlichen Anforderungsprofile bzw. bereitzustellender (Beleuchtungs-)Funktionen werden im Stand der Technik jeweils verschiedene Beleuchtungen mit unterschiedlichen optischen Elementen eingesetzt.

Im Stand der Technik sind weiterhin Sicherheitsbeleuchtungen, insbesondere mit LED-Modulen, bekannt, an denen unterschiedliche Optiken befestigt werden können, um dadurch die Beleuchtung an den jeweiligen Einbauort und an die jeweilige (Beleuchtungs-)Funktion (z.B. Fluchtweg, Arbeitsplatz und Antipanik) anpassen zu können.

Die im Stand der Technik bekannten montierbaren/austauschbaren Optiken werden dabei mittels reversibler Befestigungsvorrichtungen (z.B. durch Schnappverbindungen) am LED-Modul befestigt.

Bei derartigen Ausführungsformen ist es allerdings problematisch, dass während eines Wechsels der Optik bzw. bei einem Einbau der Optik ein direkter Zugriff auf die Leuchtdioden möglich ist, was im ungünstigsten Fall zu einer Beschädigung oder Zerstörung der Leuchtdiode führen kann oder dazu, dass der Bediener sich verletzt.

Darüber hinaus können die Optiken bei einem Austausch bzw. bei einer Montage mechanischen Belastungen ausgesetzt werden, was zu einer Beschädigung (z.B. zu einem Verkratzen) führen kann. Schließlich besteht bei derartigen Leuchten mit austauschbaren Optiken die Gefahr, dass die Optik nicht über einer entsprechenden Leuchtdiode bzw. nicht optimal über einer entsprechenden Leuchtdiode platziert wird, was zu einer Beeinträchtigung der Lichtabstrahlung der Beleuchtung führen kann.

Bei diesen bekannten Beleuchtungen, die mittels verschiedener Einzelkomponenten auf die jeweilige Beleuchtungssituation angepasst werden, besteht darüber hinaus die Notwendigkeit, eine erhebliche Anzahl von Einzelkomponenten herzustellen und zu bevorraten, was insbesondere für die einzelnen Vertriebsebenen einen besonderen Nachteil darstellt, da eine derartige Lagerhaltung von Einzelkomponenten einen hohen Organisationsaufwand (z.B. aufgrund der unterschiedlichen Bestell- und Inventarisierungsnummer) mit sich bringt, und darüber hinaus verhältnismäßig große Lagerflächen beansprucht werden. Um dem Endkunden mehrere Beleuchtungsarten anzubieten, werden oft auch mehrere Abdeckungen mitgeliefert, wovon die nicht verwendeten in der Regel entsorgt werden, was aus ökologischen Gesichtspunkten nachteilig ist.

FR 3 016 426 A1 offenbart eine LED Leuchte, aufweisend einen Leuchtenkörper, auf dem mehrere umfänglich verteilte LED Module fest montiert sind. Jedem LED Modul ist ferner ein optisches System von Linsen zugeordnet, wobei aus verschiedenen Gruppen solcher Systeme eine geeignete Gruppe ausgewählt werden kann. Hierzu sind die jeweiligen Gruppen auf einem beweglichen Drehring angebracht, durch den eine relative Verdrehung zwischen LED Modulen und dem jeweiligen optischen System ermöglicht wird. EP 2 876 364 A1 offenbart eine gattungsgemäße Beleuchtungsanordnung.

Schließlich wird in der EP 2 886 944 A1 eine Sicherheitsbeleuchtung offenbart, bei der zwei gegeneinander verdrehbare Anordnungen an einer gemeinsamen Drehachse vorgesehen sind. Eine Anordnung umfasst dabei unterschiedliche optische Elemente, die andere Anordnung umfasst auf dieser angeordnete Leuchtdioden. Die beiden Anordnungen können dabei mehr oder weniger frei gegeneinander verdreht werden, so dass die Leuchtdioden unter den jeweiligen optischen Elementen angeordnet werden können. Beim Verdrehen der beiden Anordnungen kann es allerdings vorkommen, dass die Leuchtdioden nicht exakt unterhalb des jeweiligen optischen Elements positioniert wird, was zu einer Beeinträchtigung der Lichtabgabe führen kann bzw. lässt insbesondere die Handhabung und Zuverlässigkeit einer solchen Sicherheitsbeleuchtung noch Raum für Verbesserungen.

Ausgehend von diesem Stand der Technik stellt sich die vorliegende Erfindung die Aufgabe, eine Beleuchtungsanordnung, insbesondere eine Sicherheitsbeleuchtung anzugeben, bei der die oben genannten Nachteile des Standes der Technik ausgeräumt bzw. vermindert werden.

Insbesondere stellt sich die vorliegende Erfindung die Aufgabe, eine Beleuchtungsanordnung bereitzustellen, mit der unterschiedliche Beleuchtungsanforderungen (mit unterschiedlichen Beleuchtungsfunktionen), insbesondere im Bereich der Sicherheitstechnik, gelöst werden können, ohne dabei verschiedene Einzelkomponenten (insbesondere Optiken) an eine jeweilige Beleuchtungsanordnung montieren zu müssen. Ferner soll insbesondere eine einfachere und zuverlässigere Handhabung einer solchen Beleuchtungsanordnung bereitgestellt werden.

Diese und andere Aufgaben, die beim Lesen der folgenden Beschreibung noch genannt werden oder vom Fachmann erkannt werden können, werden durch den Gegenstand der unabhängigen Ansprüche gelöst. Die abhängigen Ansprüche bilden den zentralen Gedanken der vorliegenden Erfindung in besonders vorteilhafter Weise weiter.

### 3. Ausführliche Beschreibung der Erfindung

Eine erfindungsgemäße Beleuchtungsanordnung, insbesondere einer Sicherheitsbeleuchtung umfasst dabei eine Beleuchtungsanordnung gemäß Anspruch 1 oder gemäß Anspruch 3.

Mit anderen Worten wird eine Beleuchtungsanordnung bereitgestellt, an der die für die unterschiedlichen Beleuchtungsfunktionen (die insbesondere im Bereich der Sicherheitsbeleuchtung anfallen können) notwendigen Optiken (optische Elemente) bereits montiert sind und die durch ein Bewegen der bewegbaren Anordnung ausgewählt werden können. Aufgrund dieser Ausgestaltung einer erfindungsgemäßen Beleuchtungsanordnung besteht folglich auch keine Notwendigkeit mehr, verschiedene Einzelkomponenten herzustellen bzw. zu bevorraten. Somit müssen keine separaten Bauteile mehr an einer Beleuchtung befestigt werden, so dass die oben angeführten Nachteilen vermieden werden können und beispielsweise folglich auch eine zu lagernde Artikelmenge im Großhandel erheblich reduziert werden kann. Zur Auswahl des gewünschten optischen Elements ist die bewegbare Anordnung dabei mittels des Betätigungsmechanismus zunächst aus der Rastposition in die Drehposition zu bewegen, in der diese anschließend zur anderen Anordnung (und damit zu den verschiedenen optischen Elementen) verdreht werden kann, ebenfalls mittels des Betätigungsmechanismus.

Schließlich kann durch den Betätigungsmechanismus (beispielsweise entsprechend ausgebildete Druckknöpfe oder dergleichen) eine für einen Bediener einfach zu bedienende Möglichkeit bereitgestellt werden, mit der dieser die bewegbare Anordnung zunächst von der Rastposition in die Drehposition bewegen und die bewegbare Anordnung anschließend in die gewünschte Position verdrehen kann. Auch kann durch den drehfesten (fixierten) Eingriff der bewegbaren Anordnung in der Rastposition ein unbeabsichtigtes Verdrehen verhindert werden. Beispielsweise kann ein Monteure die Beleuchtungsanordnung bereits vor deren Montage einstellen und diese anschließend montieren, ohne dass die gewählte Einstellung während der Montage unbeabsichtigt wieder verstellt wird.

Vorzugsweise ist die bewegbare Anordnung, die zwischen einer Rastposition und einer Drehposition bewegbar ist, die Leuchtdioden-Anordnung. Ferner ist es so, dass die bewegbare Anordnung durch den Betätigungsmechanismus nicht nur von der Rast- in die Drehposition bewegt, sondern zudem die bewegbare Anordnung relativ zur anderen Anordnung gedreht werden kann.

Vorzugsweise sind die Anordnungen in Draufsicht kreisförmig oder polygonal, insbesondere rechteckig, ausgebildet. Alternativ kommen auch andere Formen für die Anordnungen in Betracht, solange diese ein Verdrehen der beweglichen Anordnung und dadurch ein gewünschtes übereinander anordnen der Leuchtdioden und der optischen Elemente zueinander erlaubt. Beispielsweise kann die Linsen-Anordnung kreisförmig ausgebildet sein, wobei die jeweiligen optischen Anordnungen auf einem mehr oder weniger gemeinsamen Radius angeordnet sind, und die Leuchtdioden-Anordnung (die vorzugsweise zwei Leuchtdioden umfasst) kann rechteckig ausgebildet sein, wobei die Leuchtdioden auf dieser vorzugsweise gegenüberliegend angeordnet sind, so dass diese unter jeweils korrespondierend gegenüberliegenden optische Elementen angeordnet werden können.

Vorteilhafterweise umfasst die Linsen-Anordnung zumindest drei unterschiedliche optische Elemente, die bezüglich der Drehachse, um die die bewegbare Anordnung in der Drehposition drehbar ist, mit gleichen Radien angeordnet sind, wobei die optischen Elemente vorzugsweise mit gleichen Winkelabständen angeordnet sind. Vorzugsweise kann durch eine erfindungsgemäße Beleuchtungsanordnung eine Beleuchtungsfunktion für einen Fluchtweg, eine Antipanikbeleuchtung oder eine Sicherheitsbeleuchtung für Arbeitsbereiche mit besonderer Gefährdung bereitgestellt werden. Die optischen Elemente können dabei z.B. unterschiedliche Streuungen, Strahlungsrichtungen, Intensitätsverteilungen und/oder Beleuchtungswahrnehmungen bereitstellen. Insbesondere werden in der DIN-Norm EN 1838 die unterschiedlichen Anforderungen an die jeweiligen Sicherheitsbeleuchtungen für die oben genannten unterschiedlichen Funktionen (Fluchtweg, Arbeitsplatz, Antipanik) spezifiziert, insbesondere hinsichtlich der Gleichmäßigkeit der Lichtverteilung, der Ausleuchtung, und der Lichtintensität. Beispielsweise können als optische Elemente der Linsen-Anordnung sphärische Linsen, asphärische Linsen, optische Gitter oder Stufenlinsen eingesetzt werden. Ferner sind die optischen Elemente vorzugsweise derart ausgebildet, dass diese eine Hohlraum (einen sogenannten Linsentopf) bilden, in dem eine Leuchtdiode der Leuchtdioden-Anordnung in der Rastposition der bewegbaren Anordnung anordenbar ist.

Vorzugsweise umfasst die Linsen-Anordnung zumindest drei unterschiedliche Paare von gleichen optischen Elementen, wobei die optischen Elemente der jeweiligen Paare gegenüberliegend auf der Linsen-Anordnung angeordnet sind, und wobei die optischen Elemente vorzugsweise gleichmäßig mit einem Winkelabstand von etwa 60° auf der Linsen-Anordnung angeordnet sind. Insbesondere in diesem Fall ist es bevorzugt, dass die Leuchtdioden-Anordnung zumindest zwei Leuchtdioden umfasst, die derart angeordnet sind, dass diese unter zwei optische Elemente eines jeweiligen Paares von gleichen optischen Elementen angeordnet werden können.

Vorzugsweise umfassen die Anordnungen korrespondierend ausgebildete Feder-Nut-Mittel, um in der Rastposition der bewegbaren Anordnung einen drehfesten Eingriff der Anordnungen bereitzustellen. Beispielsweise kann an einer der Anordnungen ein Stiftelement (das beispielsweise parallel zur Drehachse vorgesehen ist) vorgesehen sein, dass in der Rastposition in eine jeweilige Aufnahme der anderen Anordnung eingeführt wird, wenn die bewegliche Anordnung von der Drehposition in die Rastposition bewegt wird.

In einer ersten erfindungsgemäßen Ausführungsform des Betätigungsmechanismus umfasst dieser zumindest zwei gegenüberliegend angeordnete bewegliche Betätigungselemente, die jeweils zumindest einen Rampenabschnitt umfassen, entlang derer die bewegbare Anordnung führbar ist, um die bewegbare Anordnung bei Betätigen des Betätigungselements von der Rastposition in die Drehposition zu bewegen, und wobei die zumindest eine bewegbare Anordnung in der Drehposition mittels der Betätigungselemente drehbar ist.

Beim Betätigen der Betätigungselemente (die beispielsweise als Druckknöpfe ausgebildet sein können) kann die bewegbare Anordnung somit entlang der Rampenabschnitte bewegt werden, so dass diese von der Rastposition (bei der ein drehfester Eingriff der Anordnungen vorliegt, vorzugsweise durch das Stiftelement, dass in einer Aufnahme angeordnet ist) in die Drehposition bewegt werden kann (bei der die Anordnungen drehbeweglich gelagert sind, insbesondere wenn das Stiftelement aus der Aufnahme geführt wurde). Diesbezüglich ist es ferner bevorzugt, dass die bewegbare Anordnung Führungsmittel, insbesondere Nuten oder Kerben, umfasst, in denen der jeweilige Rampenabschnitt der Betätigungselemente beim Betätigen geführt werden kann. Dadurch kann einerseits ein Verkannten oder dergleichen vermieden werden, wenn die bewegbare Anordnung entlang der Rampenabschnitte bewegt wird und andererseits kann ein Eingriff bereitgestellt werden, um die bewegbare Anordnung drehen zu können.

Vorteilhafterweise umfasst die Beleuchtungsanordnung weiterhin Führungsschlitze, in denen die Betätigungselemente beim Drehen der bewegbaren Anordnung geführt werden können. Solche Führungsschlitze können beispielsweise in einem benachbarten Gehäuseabschnitt der Beleuchtungsanordnung vorgesehen werden.

Vorzugsweise sind die Betätigungselemente federbelastet, um diese nach Betätigung in ihre Ausgangsposition zu bewegen und die bewegbare Anordnung in die Rastposition zu bewegen, wobei die bewegbare Anordnung vorzugsweise ebenfalls federbelastet ist, um die bewegbare Anordnung in der Rastposition zu halten. An den Betätigungselementen können für die Rückstellung dabei jeweils separate Federn vorgesehen sein bzw. können die Betätigungselemente mit einer diese auseinanderrückenden gemeinsamen Feder miteinander verbunden sein.

Vorzugsweise umfasst die bewegbare Anordnung mehrere Führungsmittel, mit denen die Betätigungselemente in Eingriff bringbar sind, wobei die Führungsmittel korrespondierend zu den optischen Elementen angeordnet sind, und wobei die Führungsschlitze des benachbarten Gehäuseabschnitts derart ausgebildet sind, dass eine definierte Drehung der bewegbaren Anordnung von einer ersten Position zu einer zweiten Position bereitgestellt werden kann, wobei vorzugsweise an der ersten Position ein erstes optisches Element und an der zweiten Position ein benachbartes zweites optisches Element angeordnet ist. In diesem Fall ist es bevorzugt, dass die Betätigungselemente mit einem Rückstellelemente, insbesondere einer Rückstellfeder, verbunden sind, um die Betätigungselemente von der zweiten Position in die erste Position zu bewegen, nachdem die bewegbare Anordnung von der ersten Position in die zweite Position gedreht und in die Rastposition bewegt wurde. Mit anderen Worten besteht dadurch die Möglichkeit eine Art Mitnehmerlösung bereitzustellen und ein Verdrehen der bewegbaren Anordnung durch ein hin- und herbewegen der Betätigungselemente zwischen der ersten und der zweiten Position bereitstellen zu können.

In einer zweiten, alternativen erfindungsgemäßen Ausführungsform des Betätigungsmechanismus umfasst dieser ein Drehelement mit einem Drehteller, an dem die bewegbare Anordnung angeordnet ist, und wobei das Drehelement seitliche Zapfenelemente aufweist, die in korrespondierend ausgebildete senkrechte Schlitze der Beleuchtungsanordnung eingreifen können, so dass das Drehelement, an der die bewegbare Anordnung angeordnet ist, drehfest in der Rastposition angeordnet ist. Mit anderen Worten, die bewegbare Anordnung (vorzugsweise die Leuchtdioden-Anordnung) ist an dem Drehteller angeordnet (beispielsweise angeschraubt oder geklebt), so dass bei einem Drehen des Drehtellers auch die bewegbare Anordnung gedreht wird. Die am Drehteller seitlich vorgesehenen Zapfen können dabei in senkrechte Schlitze, die beispielsweise an einem benachbarten Gehäuseabschnitt der Beleuchtungsvorrichtung vorgesehen sind, eingeführt werden. Zu jeder Position eines optischen Elements sind dabei entsprechende senkrechte Schlitze im Gehäuseabschnitt vorgesehen, so dass durch die Schlitze verschiedene Rastpositionen vorgegeben werden, bei denen die Leuchtdioden passend unter einem entsprechenden optischen Element angeordnet ist.

Erfindungsgemäß ist am Drehelement ein Eingriffselement, insbesondere ein Stabelement oder ein stabförmiger Griff, angeordnet, mit dem die Zapfenelemente des Drehelements aus den Schlitzen der Beleuchtungsanordnung herausgezogen werden können und das Drehelement mit der bewegbaren Anordnung von der Rastposition in die Drehposition bewegt werden kann, wobei Beleuchtungsanordnung eine umlaufende Nut umfasst, in die die Zapfenelemente während des Drehens in der Drehposition geführt werden. Vorzugsweise ist das Drehelement, insbesondere mittels eines am Stabelement angeordneten Federelementes, federbelastet, um die Zapfenelemente des Drehelements bei korrekter Positionierung in die senkrechten Schlitze der Beleuchtungsanordnung zu drücken bzw. in diesen zu halten.

Mit anderen Worten werden bei einem Verdrehen der beweglichen Anordnung zunächst die seitlichen Zapfenelemente des Drehelements aus den senkrechten Schlitzen herausgezogen, vorzugsweise mittels des Stabelements, so dass die bewegliche Anordnung nunmehr in der Drehposition angeordnet ist. Anschließend wird das Drehelement (mit der daran angeordneten beweglichen Anordnung) derart gedreht, dass die Leuchtdiode bzw. die Leuchtdioden unter dem gewünschten optischen Element angeordnet ist. Schließlich werden die seitlichen Zapfenelemente wieder in die senkrechten Schlitze geführt, so dass das Drehelement mit der bewegbaren Anordnung wieder in der Rastposition angeordnet ist, wobei die seitlichen Zapfenelemente in der Rastposition vorzugsweise mittels einer Feder in die senkrechten Schlitze gedrückt werden, um eine unbeabsichtigte Verlagerung in die Drehposition zu verhindern.

### 4. Beschreibung bevorzugter Ausführungsformen

Nachfolgend wird eine detaillierte Beschreibung der Figuren gegeben, in dieser zeigt:
- **Figur 1**: eine schematische Ansicht einer erfindungsgemäßen Beleuchtungsanordnung;
- **Figur 2**: eine schematische Ansicht der in Figur 1 gezeigten Beleuchtungsanordnung in verschiedenen Einbausituationen;
- **Figur 3**: eine schematische Draufsicht auf eine Linsen-Anordnung;
- **Figur 4**: eine schematische Querschnittsansicht der Beleuchtungsanordnung mit einer ersten Ausführungsform eines Betätigungsmechanismus;
- **Figur 5**: eine schematische Querschnittsansicht einer bewegbaren Anordnung, die mit einem Betätigungselement des Betätigungsmechanismus in Eingriff steht;
- **Figur 6**: eine schematische Ansicht eines Federelements zur Rückstellung der Betätigungselemente des Betätigungsmechanismus;
- **Figur 7**: eine schematische Ansicht einer Linsen-Anordnung und einer Leuchtdioden-Anordnung mit zwei Leichtdioden;
- **Figur 8**: eine schematische Ansicht eines weiteren Federelements zur Rückstellung der Betätigungselemente;
- **Figur 9**: eine schematische Ansicht eines Drehelements einer zweiten, alternativen Ausführungsform eines Betätigungsmechanismus gemäß der Erfindung;
- **Figur 10**: eine schematische Ansicht eines Gehäuseabschnitts der Beleuchtungsanordnung, in dem das in Figur 9 gezeigte Drehelement aufgenommen werden kann;
- **Figur 11**: eine schematische Querschnittsansicht des Gehäuseabschnitts im Bereich eines Einführungsschlitzes;
- **Figur 12**: eine schematische Querschnittsansicht des Gehäuseabschnitts;
- **Figur 13**: eine schematische Querschnittsansicht des Gehäuseabschnitts mit einem darin aufgenommenen Drehelement; und
- **Figur 14**: eine schematische Querschnittsansicht im Bereich einer Leuchtdiode.

Figur 1 zeigt eine schematische Ansicht einer Beleuchtungsanordnung 10, die insbesondere als Sicherheitsbeleuchtung eingesetzt werden kann. Die Beleuchtungsanordnung 10 umfasst dabei vorzugsweise seitliche Befestigungselemente 11 (beispielsweise als Rastnasen ausgebildet), die zur Befestigung an einem Wandungsabschnitt oder dergleichen am Einbauort eingesetzt werde können. An einer Seite der Beleuchtungsanordnung 10 umfasst diese eine Lichtaustrittsfläche 12 (beispielsweise bereitgestellt durch eine lichtdurchlässige Abdeckung), um Licht auf einen zu beleuchtenden Bereich abgeben zu können. Die Beleuchtungsanordnung 10 umfasst darüber hinaus Anschlussmittel 13 (beispielsweise Steckverbinder oder Anschlusskabel), um diese mit einer elektrischen Versorgung verbinden zu können. Schließlich kann die Beleuchtungsanordnung 10 verschieden ausgebildete Gehäuseabschnitte 14 oder Gehäuseteile umfassen, um je nach Bedarf unterschiedliche Geometrien der Beleuchtungsanordnung 10 bereitstellen zu können.

Figur 2 zeigt eine schematische Ansicht der in Figur 1 gezeigten Beleuchtungsanordnung 10 in verschiedenen Einbausituationen. Wie in Figur 2 gezeigt, ist es bevorzugt, dass die Befestigungselemente 11 als Rastnasen 11 ausgebildet sind, die in korrespondierend ausgebildete Hinterschneidungen oder Aufnahmen eines benachbarten Wandungsabschnitts oder eines Einbauelements (beispielsweise ein Einbaurahmen) am Einbauort einrastbar sind.

Figur 3 zeigt eine schematische Draufsicht auf eine in einer erfindungsgemäßen Beleuchtungsanordnung 10 bevorzugt eingesetzte Linsen-Anordnung 20. Wie in Figur 3 gezeigt, ist die Linsen-Anordnung 20 in Draufsicht vorzugsweise kreisförmig ausgebildet. Die Linsen-Anordnung 20 umfasst dabei jeweils drei unterschiedliche Paare von gleichen optischen Elementen 21, 22, 23, wobei die optischen Elemente 21, 22, 23 der jeweiligen Paare gegenüberliegend auf der Linsen-Anordnung 20 angeordnet sind. Vorzugsweise sind die optischen Elemente 21, 22, 23 ferner mit im Wesentlichen gleichen Winkelabständen (hier mit Winkelabständen von jeweils etwa 60°) auf der Linsen-Anordnung 20 angeordnet sind. Mit einer derartigen Ausbildung der Linsen-Anordnung 20 besteht die Möglichkeit, eine korrespondierend ausgebildete Leuchtdioden-Anordnung (vgl. beispielsweise Figur 7) mit zwei Leuchtdioden zu versehen und zeitgleich Licht durch die optischen Elemente 21, 22, 23 eines jeweiligen Paares zu führen, um dadurch die Lichtabgabe einer erfindungsgemäßen Beleuchtungsanordnung 10 zu erhöhen.

In alternativen Ausbildungen der Beleuchtungsanordnung kann in der Beleuchtungsanordnung auch nur eine Leuchtdiode (bzw. nur ein Leuchtdiodenarray) vorgesehen sein, die Licht durch nur ein optisches Element abgibt. Schließlich kann auch vorgesehen sein, dass mehr als zwei gleiche optische Elemente vorgesehen sind, so dass bei korrespondierender Ausbildung der Leuchtdioden-Anordnung zeitgleich eine Lichtabgabe aus mehr als zwei gleichen optischen Elementen möglich ist, um die Lichtabgabe der Beleuchtungsanordnung weiter erhöhen zu können.

Vorzugsweise sind die optischen Elemente 21, 22, 23 dabei derart ausgebildet, dass diese geeignet sind, um Beleuchtungsfunktionen für Fluchtwege, Antipanikbeleuchtungen oder für Arbeitsbereiche mit besonderer Gefährdung bereitstellen zu können. Die unterschiedlichen Anforderungen hierfür sind beispielsweise in der DIN-Norm EN 1838 spezifiziert, insbesondere hinsichtlich der Gleichmäßigkeit der Lichtverteilung, der Ausleuchtung, und der Lichtintensität. Beispielsweise können als optische Elemente 21, 22, 23 der Linsen-Anordnung 20 sphärische Linsen, asphärische Linsen, optische Gitter oder Stufenlinsen eingesetzt werden. Ferner sind die optischen Elemente 21, 22, 23 vorzugsweise derart ausgebildet, dass diese eine Hohlraum bilden, in den eine Leuchtdiode der Leuchtdioden-Anordnung in der Rastposition der bewegbaren Anordnung anordenbar ist (vgl. Figur 14).

Figur 4 zeigt eine schematische Querschnittsansicht der Beleuchtungsanordnung 10 mit einer ersten Ausführungsform eines Betätigungsmechanismus. Die Beleuchtungsanordnung 10 umfasst insbesondere eine Lichtaustrittsseite 12, eine Linsen-Anordnung 20, eine bewegbare Leuchtdioden-Anordnung 30 und ein oberes Gehäuseteil 14. Die Leuchtdioden-Anordnung 30 kann dabei insbesondere derart bewegt werden, dass diese einerseits von der Linsen-Anordnung 20 wegbewegt werden kann und andererseits hinsichtlich der Linsen-Anordnung 20, um eine Drehachse gedreht werden kann.

In der in Figur 4 gezeigten Darstellung befindet sich die Leuchtdioden-Anordnung 30 in einer Rastposition, d.h. die Leuchtdioden-Anordnung 30 ist drehfest mit der der Linsen-Anordnung 20 in Eingriff und zumindest eine Leuchtdiode 31 der Leuchtdioden-Anordnung ist unterhalb eines optischen Elements 21 angeordnet, vorzugsweise in einem gebildeten Hohlraum (einem sogenannte Linsentopf). Ein derartiger drehfester Eingriff kann beispielsweise mittels zumindest eines Stiftelements 22, das beispielsweise an der Linsen-Anordnung 20 vorgesehen ist und einer korrespondierend ausgebildeten Aufnahme/Nut 32, die an der Leuchtdioden-Anordnung 30 vorgesehen ist, bereitgestellt werden. Dabei sind das Stiftelement 22 und die Aufnahme 32 derart ausgebildet, dass diese in der Rastposition der bewegbaren Anordnung (hier der Leuchtdioden-Anordnung 30) eine exakte Positionierung der Leuchtdiode 31 (bzw. der Leuchtdioden) unterhalb des optischen Elements 21 ermöglicht. Die Leuchtdioden-Anordnung 30 umfasst dabei an jeder Position der optischen Elemente 21, 22, 23 eine entsprechende Aufnahme 32.

Der in Figur 4 gezeigte Betätigungsmechanismus umfasst zwei gegenüberliegend an der Beleuchtungsanordnung 10 angeordnete Betätigungselemente, vorzugsweise in Form von Druckknöpfen 40 (wobei in Figur 4 nur ein Druckknopf 40 gezeigt ist). Wie in den Figuren 4 und 5 gezeigt, umfassen die Druckknöpfe 40 jeweils zumindest einen Rampenabschnitt 41, der derart ausgebildet und angeordnet ist, dass dieser Rampenabschnitt mit der Leuchtdioden-Anordnung in Eingriff bringbar ist, wenn der Druckknopf 40 betätigt/gedrückt wird.

Um die Leuchtdioden-Anordnung 30 von ihrer in Figur 4 gezeigten Rastposition in eine Drehposition zu bewegen, muss ein Bediener die Druckknöpfe 40 betätigen, so dass die Rampenabschnitte 41 an die Leuchtdioden-Anordnung 30 geführt wird und entlang der Rampenabschnitte 41 bewegt wird (in der gezeigten Ansicht nach oben bewegt wird). Die Rampenabschnitte 41 werden dabei vorzugsweise in jeweiligen Führungsnuten 33 der Leuchtdioden-Anordnung 30 geführt, insbesondere um ein Verkannten oder dergleichen zu verhindern und um ein Verdrehen der Leuchtdioden-Anordnung 30 zu erleichtern. Durch das bewegen der Leuchtdioden-Anordnung 30 entlang der Rampenabschnitte 41 wird die Leuchtdioden-Anordnung 30 von der Linsen-Anordnung 20 wegbewegt, insbesondere bis das Stiftelement 22 aus der Aufnahme 32 herausgeführt wurde, so dass die Leuchtdioden-Anordnung 30 nicht mehr drehfest mit der Linsen-Anordnung 30 in Eingriff steht und in ihrer Drehposition vorliegt, bei der die Leuchtdioden-Anordnung 30 bezüglich der Linsen-Anordnung 30 gedreht werden kann.

Nachdem die Leuchtdioden-Anordnung 30 mittels der Druckknöpfe 40 gedreht wurde (d.h. nachdem die Leuchtdiode(n) 31 durch Drehen der Leuchtdioden-Anordnung 30 unterhalb eines gewünschten optischen Elements 21, 22, 23 angeordnet wurde), können die Druckknöpfe 40 wieder herausgezogen werden, so dass sich die Leuchtdioden-Anordnung 30 absenkt und das Stiftelement 22 (bzw. eines der Stiftelemente 22) in eine korrespondierende Aufnahme 32 angeordnet ist, die an den jeweiligen Positionen der optischen Elemente 22, 23, 23 vorgesehen ist. Somit ist die bewegbare Leuchtdioden-Anordnung 30 wieder in ihrer Rastposition angeordnet.

Um die Leuchtdioden-Anordnung in ihrer Rastposition zuverlässig und verliersicher zu halten, wird vorzugsweise zwischen der Leuchtdioden-Anordnung 30 und einem benachbarten Gehäuseabschnitt der Beleuchtungsanordnung 10 ein Federelement 15 angeordnet, um die Leuchtdioden-Anordnung 30 auf die Linsen-Anordnung 20 zu drücken.

Figur 6 zeigt eine schematische Ansicht der zwei gegenüberliegend angeordneten Druckknöpfe 40, wobei diese zu Vereinfachung des Herausziehens der Druckknöpfe 40 nach einem Verdrehen der Leuchtdioden-Anordnung 30 in der Drehposition mittels einer gemeinsamen Federelements 42 miteinander verbunden sind. Das Federelement 42 ist dabei derart ausgebildet und angeordnet, dass dieses die Druckknöpfe 40 auseinanderdrückt, um diese wieder in ihre herausgezogene Position zu bewegen.

Figur 7 zeigt eine schematische Darstellung der Leuchtdioden-Anordnung 30, die oberhalb der Linsen-Anordnung 20 angeordnet ist. Wie in Figur 7 gut zu erkennen, weisen die Anordnungen 20, 30 einen gemeinsamen Mittelpunkt 16 auf, der die Drehachse 16 der Leuchtdioden-Anordnung 30 darstellt, um die diese verdreht werden kann. In dieser gezeigten Ausführungsform der Leuchtdioden-Anordnung 30 verbleiben die Druckknöpfe 40 (also die Betätigungselemente) an den jeweiligen Führungsnuten 33, d.h. auch nach einem Verdrehen der Leuchtdioden-Anordnung 30 verbleiben die Druckknöpfe 40 an den zwei gezeigten Führungsnuten 33. In dieser Ausführungsform werden die Druckknöpfe 40 vorzugsweise in einem umlaufenden Schlitz, der in einem benachbarten Gehäuseabschnitt der Beleuchtungsanordnung 10 vorgesehen sein kann, während des Verdrehens geführt.

In einer alternativen Ausführungsform ist die Leuchtdioden-Anordnung 30 ebenfalls kreisförmig ausgebildet, so dass diese im Wesentlichen dieselbe Form in Draufsicht gesehen aufweist, wie die Linsen-Anordnung 20. In dieser Ausführungsform können umlaufend mehrere Führungsnuten 33 an der Leuchtdioden-Anordnung 30 vorgesehen sein, wobei deren Abstände den Abständen der optischen Elemente 21, 22, 23 entspricht. Somit besteht die Möglichkeit eine Art Mitnehmerlösung bereitzustellen, d.h. die Betätigungselemente (hier in Form der Druckknöpfen 40) können zwischen einer ersten Position (an einem ersten optischen Elemente) und einer zweiten Position (an einem zweiten optischen Element) hin und herbewegt werden. An der ersten bzw. an der zweiten Position können die Betätigungselemente mit den korrespondierend angeordneten umlaufenden Führungsnuten 33 in Eingriff gebracht werden und die Leuchtdioden-Anordnung 30 kann jeweils um einen definierten Winkelabstand, der der Anordnung der optischen Elemente 21, 22, 23 entspricht (hier einem Winkelabstand von etwa 60°), bewegt werden. Auch in dieser Ausführungsform werden die Druckknöpfe 40 vorzugsweise jeweils in einem umlaufenden Schlitz, der in einem benachbarten Gehäuseabschnitt der Beleuchtungsanordnung 10 vorgesehen sein kann, während des Verdrehens geführt. Diese Schlitze müssen sich allerdings nur noch von der jeweils ersten Position zur zweiten Position erstrecken. Eine solche Ausführungsform ist besonders bevorzugt, da dadurch auf einfache Art und Weise gewährleistet werden kann, dass die Leuchtdioden 31 der Leuchtdioden-Anordnung 30 nach einem Verdrehen immer richtig zu den optischen Elementen 21, 22, 23 positioniert sind, so dass bei einem Bewegen der Leuchtdioden-Anordnung 30 in die Rastposition, die Leuchtdioden 31 in die Hohlräume der optischen Elemente 21, 22, 23 bewegt werden können.

Figur 8 zeigt ein Federelement, das insbesondere für die beschriebene Mitnehmerlösung eingesetzt wird. Wie in Figur 8 gezeigt, ist es bevorzugt nicht nur zwischen den beiden Druckknöpfen 40 ein Federelement 42 anzuordnen, um die Druckknöpfe 40 auseinanderzudrücken, sondern ein zusätzliches Federelement 43 vorzusehen, um ein Rückstellen der Druckknöpfe 40 von der zweiten Position in die erste Position zu erleichtern. Das Federelement 43 kann dabei einerseits mit zumindest einem der Druckknöpfe 40 in Eingriff stehen und andererseits an einem benachbarten Wandungsabschnitt der Beleuchtungsanordnung 10 befestigt sein, so dass sich bei einem Verdrehen der Druckknöpfe 40 von der ersten in die zweite Position eine entsprechende Torsionskraft aufbaut, die zu einer Rückbewegung der Druckknöpfe 40 von der zweiten in die erste Position führt.

Figur 9 zeigt eine schematische Darstellung eines Drehelements 50 einer zweiten, alternativen Ausführungsform eines Betätigungsmechanismus gemäß der Erfindung. Das Drehelement 50 umfasst einen Drehteller 51 und eine Stabelement 52 als Eingriffselement für einen Bediener. Seitlich am Drehteller 51 umfasst das Drehelement 50 weiterhin Zapfenelemente 53, die in korrespondierend ausgebildete Einführungsschlitze eines Gehäuseabschnitts der Beleuchtungsanordnung 10 angeordnet werden können (vgl. Figur 10). In dieser Ausführungsform ist die Leuchtdioden-Anordnung 30 an der Unterseite des Drehtellers 51 angeordnet (beispielsweise angeklebt oder verschraubt).

Figur 10 ist eine schematische Ansicht eines Gehäuseabschnitts 16 der Beleuchtungsanordnung 10, in dem das in Figur 9 gezeigte Drehelement 50 (genauer zumindest der Drehteller 51 mit der Leuchtdioden-Anordnung 30) aufgenommen werden kann. In dem Gehäuseabschnitt 16 ist dabei die Linsen-Anordnung 20 fest angeordnet. Wie in Figur 10 gezeigt, umfasst die Linsen-Anordnung 20 bzw. der Gehäuseabschnitt 16 in dieser Ausführungsform senkrecht ausgebildete Einführungsschlitze 17, die korrespondierend zu den Zapfenelementen 53 des Drehtellers 51 umlaufend angeordnet sind.

Figur 11 zeigt eine schematische Querschnittsansicht des Gehäuseabschnitts 16 im Bereich der Einführungsschlitze 17. Wie in Figur 11 gezeigt, ist unterhalb der Einführungsschlitze 17 ein umlaufender Führungsschlitz 18 vorgesehen, in dem die Zapfenelemente 53 des Drehtellers 51 drehbeweglich geführt werden können, d.h. nach einem Einführen der Zapfenelemente 53 sind diese zunächst in dem umlaufenden Führungsschlitz 18 angeordnet.

Figur 12 zeigt eine schematische Querschnittsansicht des Gehäuseabschnitts 16. Wie in Figur 12 gezeigt, umfasst der Gehäuseabschnitt 16 unterhalb des umlaufenden Führungsschlitzes 18 senkrechte Schlitze 19. Diese senkrechten Schlitze 19 sind dabei im Gehäuseabschnitt 16 korrespondierend zu den optischen Elementen 22, 23, 24 der Linsen-Anordnung 20 und korrespondierend zu den Zapfenelementen 53 umlaufend verteilt, d.h. einer jeweiligen Position eines optischen Elements 22, 23, 24 ist jeweils zumindest ein korrespondierend ausgebildeter senkrechter Schlitz 19 zugeordnet. Werden die Zapfenelemente 53 in die korrespondierend ausgebildeten senkrechten Schlitze 19 angeordnet, kann somit gewährleistet werden, dass die Leuchtdiode(n) 31 der Leuchtdioden-Anordnung 30 genau an den optischen Elementen 22, 23, 24 der Linsen-Anordnung 20 positioniert ist bzw. sind. Wie in Figur 12 ebenfalls gezeigt, können in den senkrechten Schlitzen 19 Rastmittel vorgesehen sein, die die Zapfenelemente 53 in diese Position halten. Ferner kann beispielsweise am Drehelement 50 (beispielsweise am Stabelement 52) ein Federelement (nicht gezeigt) vorgesehen sein, um die Zapfenelemente 53 in die senkrechten Schlitze 19 zu drücken.

Figur 13 zeigt eine schematische Querschnittsansicht des Gehäuseabschnitts 16 mit darin angeordnetem Drehelement 50 in der Rastposition der Leuchtdioden-Anordnung 30. Um die Leuchtdioden-Anordnung 30 von der gezeigten Rastposition, bei der sich die Zapfenelemente 53 in den senkrechten Schlitzen 19 befinden und die Leuchtdioden-Anordnung 30 somit drehfest halten, in die Drehposition zu bewegen, muss ein Bediener das Drehelement 50 greifen, beispielsweise am Stabelement 52, und die Zapfenelemente 53 aus den senkrechten Schlitzen 19 herausziehen bis die Zapfenelemente 53 im umlaufenden Führungsschlitz 18 angeordnet sind und damit in der Drehposition. In dieser Drehposition kann das Drehelement 50 (und damit die daran angeordnete Leuchtdioden-Anordnung 30) gedreht werden, bis eine gewünschte Positionierung der Leuchtdiode(n) 31 erreicht ist und die Zapfenelemente 53 wieder in die senkrechten Schlitze 19 eingeschoben werden können.

Die Erfindung ist nicht auf die Ausführungsformen beschränkt, solange sie vom Gegenstand der folgenden Ansprüche umfasst ist. Ferner sind die einzelnen Merkmale der Ausführungsbeispiele in beliebiger Weise mit- und untereinander kombinierbar. Insbesondere ist die vorliegende Erfindung nicht auf eine Sicherheitsbeleuchtung beschränkt, sondern betrifft vielmehr allgemein Anwendungen, wo mit einer Beleuchtungsanordnung verschiedene Abstrahlcharakteristiken bereitgestellt werden sollen. Es ist ferner darauf hinzuweisen, dass einem optisches Element, also bspw. einer entsprechende Linse, nicht nur eine sondern auch mehrere Leuchtdioden zugeordnet werden können; bspw. RGB-Leuchtdioden.

## Patentansprüche

1. Beleuchtungsanordnung (10), insbesondere eine Sicherheitsbeleuchtung, umfassend:
- zumindest eine Linsen-Anordnung (20), auf der zumindest zwei unterschiedliche optische Elemente (21, 22, 23) angeordnet sind;
- zumindest eine unter der Linsen-Anordnung (20) angeordnete Leuchtdioden-Anordnung (30) mit zumindest einer Leuchtdiode (31);
- wobei zumindest eine der Anordnungen (20, 30) mittels eines Betätigungsmechanismus (40; 50) zwischen einer Rastposition und einer Drehposition bewegbar ist;
- wobei die zumindest eine bewegbare Anordnung (30) in der Rastposition drehfest mit der anderen Anordnung (20) in Eingriff steht und in der Drehposition drehbar um eine Drehachse (16) angeordnet ist;
- wobei durch ein Verdrehen der zumindest einen Anordnung (30) zumindest eine Leuchtdiode (31) der Leuchtdioden-Anordnung (30) unter einem der optischen Elemente (21, 22, 23) der Linsen-Anordnung (20) derart anordenbar ist, dass Licht durch das über der Leuchtdiode (31) angeordnete optische Element (21, 22, 23) führbar ist,
**dadurch gekennzeichnet, dass**
der Betätigungsmechanismus (40) zumindest zwei gegenüberliegend angeordnete bewegliche Betätigungselemente (40) umfasst, die jeweils zumindest einen Rampenabschnitt (41) umfassen, entlang derer die bewegbare Anordnung (30) führbar ist, um die bewegbare Anordnung (30) bei Betätigen des Betätigungselements (40) von der Rastposition in die Drehposition zu bewegen, und wobei die bewegbare Anordnung (30) in der Drehposition mittels der Betätigungselemente (40) drehbar ist.

2. Beleuchtungsanordnung (10) nach Anspruch 1,
wobei die Beleuchtungsanordnung (10) Führungsschlitze umfasst, in denen die Betätigungselemente (40) beim Drehen der bewegbaren Anordnung (30) geführt werden, und/oder
wobei die bewegbare Anordnung (30) Führungsmittel (33), insbesondere Nuten (33) oder Kerben, umfasst, in denen der jeweilige Rampenabschnitt (41) der Betätigungselemente (40) beim Betätigen geführt wird, und/oder wobei die Betätigungselemente (40) mittels zumindest einer Feder (42) federbelastet sind, um diese nach Betätigung in ihre Ausgangsposition zu bewegen und die bewegbare Anordnung (30) in die Rastposition zu bewegen, wobei die bewegbare Anordnung (30) vorzugsweise ebenfalls mittels zumindest einer Feder (15) federbelastet ist, um die bewegbare Anordnung (30) in die Rastposition zu halten, und/oder
wobei die bewegbare Anordnung (30) mehrere Führungsmittel (33) umfasst, mit denen die Betätigungselemente (40) in Eingriff bringbar sind, wobei die Führungsmittel (33) korrespondierend zu den optischen Elementen (21, 22, 23) angeordnet sind, und wobei die Führungsschlitze der Beleuchtungsanordnung derart ausgebildet sind, dass eine definierte Drehung der bewegbaren Anordnung (30) von einer ersten Position zu einer zweiten Position bereitgestellt wird, wobei vorzugsweise an der ersten Position ein erstes optisches Element (21, 22, 23) und an der zweiten Position ein benachbartes zweites optisches Element (21, 22, 23) angeordnet ist, wobei die Betätigungselemente (40) vorzugsweise mit einem Rückstellelement (43), insbesondere einer Rückstellfeder (43), verbunden sind, um die Betätigungselemente (40) von der zweiten Position in die erste Position zu bewegen, nachdem die bewegbare Anordnung (30) von der ersten Position in die zweite Position gedreht und in die Rastposition bewegt wurde.

3. Beleuchtungsanordnung (10), insbesondere eine Sicherheitsbeleuchtung, umfassend:
- zumindest eine Linsen-Anordnung (20), auf der zumindest zwei unterschiedliche optische Elemente (21, 22, 23) angeordnet sind;
- zumindest eine unter der Linsen-Anordnung (20) angeordnete Leuchtdioden-Anordnung (30) mit zumindest einer Leuchtdiode (31);
- wobei zumindest eine der Anordnungen (20, 30) mittels eines Betätigungsmechanismus (40; 50) zwischen einer Rastposition und einer Drehposition bewegbar ist;
- wobei die zumindest eine bewegbare Anordnung (30) in der Rastposition drehfest mit der anderen Anordnung (20) in Eingriff steht und in der Drehposition drehbar um eine Drehachse (16) angeordnet ist;
- wobei durch ein Verdrehen der zumindest einen Anordnung (30) zumindest eine Leuchtdiode (31) der Leuchtdioden-Anordnung (30) unter einem der optischen Elemente (21, 22, 23) der Linsen-Anordnung (20) derart anordenbar ist, dass Licht durch das über der Leuchtdiode (31) angeordnete optische Element (21, 22, 23) führbar ist,
wobei der Betätigungsmechanismus (50) ein Drehelement (50) mit einem Drehteller (51), umfasst, an dem die bewegbare Anordnung (30) angeordnet ist und wobei der Drehteller (51) seitliche Zapfenelemente (53) aufweist, die in korrespondierend ausgebildete senkrechte Schlitze (19) der Beleuchtungsanordnung (10) eingreifen können, so dass das Drehelement (50) mit der bewegbaren Anordnung (30) drehfest in der Rastposition angeordnet ist,
**dadurch gekennzeichnet, dass**
am Drehelement (50) ein Eingriffselement (52), insbesondere ein Stabelement (52), angeordnet ist, mit dem die Zapfenelemente (53) des Drehtellers (51) aus den senkrechten Schlitzen (19) der Beleuchtungsanordnung (10) herausgezogen werden können und das Drehelement (50) mit der bewegbaren Anordnung (30) von der Rastposition in die Drehposition bewegt werden kann, wobei die Beleuchtungsanordnung (10) einen umlaufende Führungsschlitz (18) umfasst, in dem die Zapfenelemente (53) während des Drehens in der Drehposition geführt werden.

4. Beleuchtungsanordnung (10) nach Anspruch 3, wobei das Drehelement (50), insbesondere mittels eines am Stabelement (52) angeordneten Federelementes, federbelastet ist, um die Zapfenelemente (53) des Drehelements (50) in die senkrechten Schlitze (19) der Beleuchtungsanordnung (10) zu drücken bzw. in diesen zu halten.

5. Beleuchtungsanordnung (10) nach einem der vorhergehenden Ansprüche, wobei die bewegbare Anordnung (30), die zwischen einer Rastposition und einer Drehposition bewegbar ist, die Leuchtdioden-Anordnung (30) ist.

6. Beleuchtungsanordnung (10) nach einem der vorhergehenden Ansprüche, wobei mittels des Betätigungsmechanismus (40; 50) die bewegbare Anordnung (30) um die Drehachse (16) drehbar ist.

7. Beleuchtungsanordnung (10) nach einem der vorhergehenden Ansprüche, wobei die Linsen-Anordnung (20) in Draufsicht kreisförmig oder polygonal, insbesondere rechteckig, ausgebildet ist.

8. Beleuchtungsanordnung (10) nach einem der vorhergehenden Ansprüche, wobei die Linsen-Anordnung (20) zumindest drei unterschiedliche optische Elemente (21, 22, 23) umfasst, die bezüglich der Drehachse (16), um die die bewegbare Anordnung (30) in der Drehposition drehbar ist, mit gleichen Radien angeordnet sind, wobei die optischen Elemente (21, 22, 23) vorzugsweise mit gleichen Winkelabständen angeordnet sind.

9. Beleuchtungsanordnung (10) nach einem der vorhergehenden Ansprüche, wobei die Linsen-Anordnung (20) zumindest drei unterschiedliche Paare von gleichen optischen Elementen (21, 22, 23) umfasst und die optischen Elemente (21, 22, 23) der jeweiligen Paare gegenüberliegend auf der Linsen-Anordnung (20) angeordnet sind, und wobei die optischen Elemente (21, 22, 23) vorzugsweise mit einem Winkelabstand von 60° auf der Linsen-Anordnung (20) angeordnet sind.

10. Beleuchtungsanordnung (10) nach einem der vorhergehenden Ansprüche, wobei die optischen Elemente (21, 22, 23) der Linsen-Anordnung (20) eine sphärische Linse, eine asphärische Linse, ein optisches Gitter oder eine Stufenlinse ist, und wobei die optischen Elemente (21, 22, 23) vorzugsweise eine Hohlraum umfassen, in die eine Leuchtdiode (31) der Leuchtdioden-Anordnung (30) in der Rastposition der bewegbaren Anordnung anordenbar ist.

11. Beleuchtungsanordnung (10) nach einem der vorhergehenden Ansprüche, wobei die Leuchtdioden-Anordnung (30) in Draufsicht kreisförmig oder polygonal, insbesondere rechteckig, ausgebildet ist.

12. Beleuchtungsanordnung (10) nach einem der vorhergehenden Ansprüche, wobei die Leuchtdioden-Anordnung (30) zumindest zwei gegenüberliegend angeordnete Leuchtdioden (31) umfasst.

13. Beleuchtungsanordnung (10) nach einem der vorhergehenden Ansprüche, wobei die die Anordnungen (20, 30) korrespondierend ausgebildete Feder-NutMittel (22, 32; 19, 53) umfassen, um in der Rastposition der bewegbaren Anordnung (30) einen drehfesten Eingriff der Anordnungen (20, 30) bereitzustellen.

## Claims

1. Lighting arrangement (10), in particular a safety light, including:
- at least one lens arrangement (20), on which at least two different optical elements (21, 22, 23) are installed;
- at least one light diode arrangement (30) having at least one light diode (31) installed under the lens arrangement (20);
- with at least one of the arrangements (20, 30) being movable between a locking position and a rotating position by means of an actuating mechanism (40; 50);
- with the at least one movable arrangement (30) being engaged with the other arrangement (20) secure against rotating in the locking position and being installed rotatable around a rotating axis (16) in the rotating position;
- with it being possible to arrange at least one light diode (31) of the light diode arrangement (30) under one of the optical elements (21, 22, 23) of the lens arrangement (20) by rotating the at least one arrangement (30) in such a way that it is possible to guide light through the optical element (21, 22, 23) installed above the light diode (31),
**characterized in that**
the actuating mechanism (40) includes at least two oppositely installed movable actuating elements (40), which include at least one ramp section (41), along which the movable arrangement (30) can be guided, in order to move the movable arrangement (30) from the locking position into the rotating position at the time of actuating the actuating element (40), and with the movable arrangement (30) being rotatable in the rotating position by means of the actuating element (40).

2. Lighting arrangement (10) according to Claim 1,
with the lighting arrangement (10) including guide slots, into which the actuating elements (40) are guided at the time of rotating the movable arrangement (30), and/or
with the movable arrangement (30) including guiding means (33), in particular grooves (33) or notches, in which the respective ramp section (41) of the actuating elements (40) is guided at the time of actuation, and/or
with the actuating elements (40) being spring-loaded by means of at least one spring (42), in order to move the later into its initial position after actuation and to move the movable arrangement (30) into the locking position, with the movable arrangement (30) advantageously also being spring-loaded by means of at least one spring (15), in order to hold the movable arrangement (30) in the locking position, and/or
with the movable arrangement (30) including several guiding means (33), with which the actuating elements (40) can be engaged, with the guiding means (33) being installed corresponding to the optical elements (21, 22, 23), and with the guide slots of the lighting arrangement being made so that a defined rotating of the movable arrangement (30) from a first position to a second position is made available, advantageously with a first optical element (21, 22, 23) being installed at the first position and an adjacent second optical element (21, 22, 23) being installed at the second position, advantageously with the actuating elements (40) being connected with a return element (43), in particular a return spring (43), in order to move the actuating elements (40) from the second position into the first position, after the movable arrangement (30) was rotated from the first position into the second position and moved into the locking position.

3. Lighting arrangement (10), in particular a safety light, including:
- at least one lens arrangement (20), on which at least two different optical elements (21, 22, 23) are installed;
- at least one light diode arrangement (30) installed under the lens arrangement (20) with at least one light diode (31);
- with at least one of the arrangements (20, 30) being movable) between a locking position and a rotating position by means of an actuating mechanism (40; 50);
- with the at least one movable arrangement (30) being engaged with the other arrangement (2) secure against rotating in the locking position and being installed capable of rotating around a rotating axis (26) in the rotating position;
- with it being possible to arrange at least one light diode (31) of the light diode arrangement (30) under one of the optical elements (21, 22, 23) of the lens arrangement (20) by rotating the at least one arrangement (30) in such a way that light can be guided through the optical element (21, 22, 23) installed above the light diode (31),
with the actuating mechanism (50) including a rotating element (50) with a rotating plate (51), on which the movable arrangement (30) is installed and with the rotating plate (51) having side pin elements (53), which
can engage in correspondingly made vertical slots (19) of the lighting arrangement (10), so that the rotating element (50) with the movable arrangement (30) is installed secure against rotating in the locking position,
**characterized in that**
an engaging element (52), in particular a rod element (52), with which the pin elements (53) of the rotating plate (51) can be withdrawn from the vertical slots (19) of the lighting arrangement (10), is installed on the rotating element (50), and the rotating element (50) can be moved with the movable arrangement (30) from the locking position into the rotating position, with the lighting arrangement (10) including a circumferential guide slot (18), in which the pin elements (53) are guided during the rotating in the rotating position.

4. Lighting arrangement (10) according to Claim 3, with the rotating element (50) being spring-loaded, in particular by means of a spring element installed on the rod element (52), in order to push the pin elements (53) of the rotating element (50) into the vertical slots (19) of the lighting arrangement (10), respectively to hold the pin elements in the vertical slots.

5. Lighting arrangement (10) according to one of the preceding claims, with the movable arrangement (30), which is movable between a locking position and a rotating position, being the light diode arrangement (30).

6. Lighting arrangement (10) according to one of the preceding claims, with it being possible to rotate the movable arrangement (30) around the rotating axis (16) by means of the actuating mechanism (40; 50).

7. Lighting arrangement (10) according to one of the preceding claims, with the lens arrangement (20) being made circular or polygonal, in particular rectangular, as seen from above.

8. Light arrangement (10) according to one of the preceding claims, with the lens arrangement (20) including at least three different optical elements (21, 22, 23), which are installed with equal radii with respect to the rotating axis (16), around which the movable arrangement (30) is capable of rotating in the rotating position, with the optical elements (21, 22, 23) advantageously being installed with the same angular separations.

9. Lighting arrangement (10) according to one of the preceding claims, with the lens arrangement (20) including at least three different pairs of identical optical elements (21, 22, 23) and the optical elements (21, 22, 23) of the respective pairs being installed opposite each other on the lens arrangement (20), and with the optical elements (21, 22, 23) advantageously being installed with an angular separation of 60° on the lens arrangement (20) .

10. Lighting arrangement (10) according to one of the preceding claims, with the optical elements (21, 22, 23) of the lens arrangement (20) being a spherical lens, an aspherical lens, an optical lattice or an echelon lens, and with the optical elements (21, 22, 23) advantageously including a cavity, into which a light diode (31) of the light diode arrangement (30) can be installed in the locking position of the movable arrangement.

11. Lighting arrangement (10) according to one of the preceding claims, with the light diode arrangement (30) being made circular or polygonal, in particular rectangular) as seen from above.

12. Lighting arrangement (10) according to one of the preceding claims, with the light diode arrangement (30) including at least two oppositely installed light diodes (31).

13. Lighting arrangement (10) according to one of the preceding claims, with the correspondingly made spring-groove means (22, 32; 19, 53) including the arrangements (20, 30), in order to make an engagement of the arrangements (20, 30) secure against rotating in the locking position of the movable arrangement (30).

## Revendications

1. Agencement d'éclairage (10), notamment éclairage de sécurité, comprenant :
- au moins un agencement de lentilles (20), sur lequel sont disposés au moins deux éléments optiques (21, 22, 23) différents ;
- au moins un agencement de diodes électroluminescentes (30) avec au moins une diode électroluminescente (31) disposé en-dessous de l'agencement de lentilles (20) ;
- où au moins un des agencements (20, 30) peut être déplacé entre une position de repos et une position de rotation au moyen d'un mécanisme d'actionnement (40 ; 50) ;
- où l'au moins un agencement (30) mobile est en prise sans pouvoir être mis en rotation avec l'autre agencement (20) dans la position de repos et est disposé mobile autour d'un axe de rotation (16) dans la position de rotation ;
- où, par une rotation de l'au moins un agencement (30), au moins une diode électroluminescente (31) de l'agencement de diodes électroluminescentes (30) peut être agencée sous l'un des éléments optiques (21, 22, 23) de l'agencement de lentilles (20) de telle manière que de la lumière peut traverser l'élément optique (21, 22, 23) disposé par la diode électroluminescente (31),
**caractérisé en ce**
**que** le mécanisme d'actionnement (40) comprend au moins deux éléments d'actionnement (40) mobiles disposés l'un en face de l'autre qui comprennent respectivement une section de rampe (41) le long de laquelle l'agencement mobile (30) peut être mené afin de déplacer l'agencement mobile (30) lors de l'actionnement de l'élément d'actionnement (40) de la position de repos dans la position de rotation et où l'agencement mobile (30) peut être mis en position de rotation au moyen de l'élément d'actionnement (40).

2. Agencement d'éclairage (10) selon la revendication 1, où l'agencement d'éclairage (10) comprend des fentes de guidage dans lesquelles sont menés les éléments d'actionnement (40) lors de la rotation de l'agencement mobile (30), et/ou
où l'agencement mobile (30) comprend des systèmes de guidage (33), en particulier des rainures (33) ou des entailles, dans lesquels la section de rampe (41) respective des éléments d'actionnement (40) est menée lors d'un actionnement, et/ou
où les éléments d'actionnement (40) sont mis sous contrainte élastique au moyen d'au moins un ressort (42) afin de déplacer ceux-ci après l'actionnement dans leur position de départ et déplacer l'agencement mobile (30) dans la position de repos, où l'agencement mobile (30) est de préférence également soumis à une contrainte élastique au moyen d'au moins un ressort (15) afin de maintenir l'agencement mobile (30) dans la position de repos, et/ou où l'agencement mobile (30) comprend plusieurs systèmes de guidage (33) avec lesquels les éléments d'actionnement (40) peuvent être mis en prise, où les systèmes de guidage (33) sont disposés de manière à correspondre aux éléments optiques (21, 22, 23), et où les fentes de guidage de l'agencement d'éclairage sont conçues de telle manière qu'une rotation définie de l'agencement mobile (30) à partir d'une première position vers une seconde position est procurée, où, de préférence, un premier élément optique (21, 22, 23) est disposé à la première position et un second élément optique (21, 22, 23) voisin est disposé à la seconde position, où les éléments d'actionnement (40) sont reliés de préférence avec un élément de remise en position (43), en particulier un ressort de rappel (43), afin de déplacer les éléments d'actionnement (40) de la seconde position vers la première position, après que l'agencement mobile (30) ait été mis en rotation de la première position dans la seconde position et ait été déplacé dans la position de repos.

3. Agencement d'éclairage (10), notamment éclairage de sécurité, comprenant :
- au moins un agencement de lentilles (20), sur lequel sont disposés au moins deux éléments optiques (21, 22, 23) différents ;
- au moins un agencement de diodes électroluminescentes (30) disposé en-dessous de l'agencement de lentilles (20) avec au moins une diode électroluminescente (31) ;
- où au moins un des agencements (20, 30) peut être déplacé entre une position de repos et une position de rotation au moyen d'un mécanisme d'actionnement (40 ; 50) ;
- où l'au moins un agencement (30) mobile est en prise sans pouvoir être mis en rotation avec l'autre agencement (20) dans la position de repos et est disposé mobile autour d'un axe de rotation (16) dans la position de rotation ; où, par une rotation de l'au moins un agencement (30), au moins une diode électroluminescente (31) de l'agencement de diodes électroluminescentes (30) peut être agencée sous l'un des éléments optiques (21, 22, 23) de l'agencement de lentilles (20) de telle manière que de la lumière peut traverser l'élément optique (21, 22, 23) disposé par la diode électroluminescente (31),
où le mécanisme d'actionnement (50) comprend un élément de rotation (50) avec un plateau tournant (51) sur lequel l'agencement mobile (30) est disposé et où le plateau tournant (51) présente des éléments de prélèvement (53) latéraux qui
peuvent se mettre en prise pour correspondre à des fentes (19) implantées verticalement de l'agencement d'éclairage (10) de sorte que l'élément de rotation (50) est disposé en ne pouvant pas être mis en rotation dans la position de rotation avec l'agencement mobile (30),
**caractérisé en ce**
**qu'**un élément de prise (52), notamment un élément en tige (52) est disposé sur l'élément de rotation (50), avec lequel les éléments de prélèvement (53) du plateau tournant (51) peuvent être retirés des fentes (19) verticales de l'agencement d'éclairage (10) et l'élément de rotation (50) peut être déplacé avec l'agencement mobile (30) de la position de repos vers la position de rotation, où l'agencement d'éclairage (10) comprend une fente de guidage (18) circonférentielle dans laquelle les éléments de prélèvement (53) sont guidés pendant la rotation vers la position de rotation.

4. Agencement d'éclairage (10) selon la revendication 3, dans lequel l'élément de rotation (50) est soumis à une contrainte élastique, notamment au moyen d'un élément de ressort disposé sur l'élément en tige (52) afin de pousser les éléments de prélèvement (53) de l'élément de rotation (50) dans les fentes (19) verticales de l'agencement d'éclairage (10), ou de les y maintenir.

5. Agencement d'éclairage (10) selon l'une des revendications précédentes, dans lequel l'agencement mobile (30), qui est mobile entre une position de repos et une position de rotation est l'agencement de diodes électroluminescentes (30) .

6. Agencement d'éclairage (10) selon l'une des revendications précédentes, dans lequel l'agencement mobile (30) peut être mis en rotation autour de l'axe de rotation (16) au moyen du mécanisme d'actionnement (40 ; 50).

7. Agencement d'éclairage (10) selon l'une des revendications précédentes, dans lequel l'agencement de lentilles (20) est conçu de forme circulaire ou polygonale, notamment, rectangulaire, vu du dessus.

8. Agencement d'éclairage (10) selon l'une des revendications précédentes, dans lequel l'agencement de lentilles (20) comprend au moins trois éléments optiques (21, 22, 23) différents qui peuvent être mis en rotation par rapport à l'axe de rotation (16), autour de l'agencement mobile (30) dans la position de rotation, sont disposés avec des rayons égaux, où les éléments optiques (21, 22, 23) sont de préférence disposés avec des écarts angulaires identiques.

9. Agencement d'éclairage (10) selon l'une des revendications précédentes, dans lequel l'agencement de lentilles (20) comprend au moins trois paires différentes de mêmes éléments optiques (21, 22, 23) et les éléments optiques (21, 22, 23) des paires respectives se faisant face sont disposés sur l'agencement de lentilles (20), et où les éléments optiques (21,22, 23) sont disposés de préférence avec un écart angulaire de 60° sur l'agencement de lentilles (20).

10. Agencement d'éclairage (10) selon l'une des revendications précédentes, dans lequel les éléments optiques (21, 22, 23) de l'agencement de lentilles (20) sont une lentille sphérique, une lentille asphérique, une grille optique ou une lentille de Fresnel, et où les éléments optiques (21, 22, 23) comprennent de préférence une cavité dans laquelle une diode électroluminescente (31) de l'agencement de diodes électroluminescentes (30) est disposée dans la position de repos de l'agencement mobile.

11. Agencement d'éclairage (10) selon l'une des revendications précédentes, dans lequel l'agencement de diodes électroluminescentes (30) est de forme circulaire ou polygonale, en particulier, rectangulaire, vu du dessus.

12. Agencement d'éclairage (10) selon l'une des revendications précédentes, dans lequel l'agencement de diodes électroluminescentes (30) comprend au moins deux diodes électroluminescentes (31) disposées en se faisant face.

13. Agencement d'éclairage (10) selon l'une des revendications précédentes, dans lequel les agencements (20, 30) comprennent des systèmes ressort-rainure (22, 32 ; 19, 53) se correspondant afin de procurer une prise des agencements (20, 30) sans pouvoir être soumis à une rotation dans la position de repos de l'agencement mobile (30).
